# FASCICULE DE BREVET EUROPEEN

(11) **EP 0 279 305 B1**
(45) Date de publication et mention de la délivrance du brevet: **16.10.1991**
(21) Numéro de dépôt: 88101771.9
(22) Date de dépôt: 08.02.1988
(51) Int. Cl.: B28D 1/08

(54) **Machine pour la coupe de matériaux de construction au moyen d'un câble ou fil abrasif**
Vorrichtung für das Schneiden von Konstruktionsmaterialien mittels eines Schleifkabels oder eines Schleifdrahtes
Device for cutting construction material by means of an abrasive cable or wire

(30) Priorité: 18.02.1987 CH 593/87
(43) Date de publication de la demande: 24.08.1988
(73) Titulaire: FORBETON-BETONBOHR S.A., CH-1256 Troinex/Genève (FR)
(72) Inventeur: Pittet, Guy, CH-1228 Plan-les-Ouates/Genève (CH)
(74) Mandataire: Meylan, Robert Maurice

(56) Documents cités:
- EP-A- 0 050 852
- EP-A- 0 078 920
- FR-A- 312 582
- US-A- 2 577 545
- US-A- 3 452 545

## Description

La présente invention à pour objet une machine pour la coupe de matériaux de construction au moyen d'un câble ou fil abrasif formant une bloucle fermée entrainée en circulation et en traction par le déplacement d'une poulie motrice autour de laquelle circule le câble ou le fil abrasif et qui est montée sur un chariot mobile se déplaçant le long d'un bâti allongé par l'intermédiaire d'un dispositif d'entraînement linéaire.

La coupe, pour une démolition totale ou partielle, des matériaux d'un immeuble ou d'un ouvrage pose de plus en plus de problèmes, surtout dans les constructions en béton armé de fortes épaisseurs où l'emploi de disques diamantés de grands diamètres pose de nombreux problèmes d'entraînement, de dimensions et de bruit.

On connaît par ailleurs des machines utilisant un fil hélicoïdal abrasif, plus récemment un câble diamanté, entraîné en circulation par un dispositif d'entraînement à plusieurs poulies monté sur un moyen tracteur se déplaçant sur des rails posés au sol, au fur et à mesure de l'avancement de la coupe (EP-A-0 078 920). Les poulies sont des poulies simples et la longueur des câbles est choisie en fonction de l'importance de la coupe. Lors de l'utilisation de câbles diamantés, plus performants mais plus chers, la diminution de la longueur de la boucle est obtenue par sectionnement et par raboutage des extrémités au moyen de vissage ou de sertissage. Compte tenu de l'encombrement de telles installations, elles sont employées presque exclusivement dans l'exploitation des carrières à ciel ouvert où il n'y a que peu ou pas de limitations d'espace pour assurer le déplacement du dispositif tracteur. En outre, ce dispositif tracteur ne peut pas se déplacer dans toutes les directions notamment verticalement.

La présente invention a pour but de permettre de couper des matériaux de construction au moyen d'un fil ou câble abrasif, sans limitation et dans toutes les positions, des épaisseurs inférieures ou supérieures à 60 cm, dans un espace restreint permettant notamment son utilisation à l'intérieur des constructions de type standard. La machine doit donc présenter un faible encombrement et un poids réduit.

Ce but est atteint par la machine selon la revendication.

Cette machine peut être utilisée dans toutes les positions, notamment en position verticale, horizontale ou oblique.

Le système d'enroulement du mou de câble à l'aide de deux poulies à gorges permet d'utiliser du début à la fin de la coupe la même longueur fixe de câble ou fil abrasif.

Il est possible d'utiliser une poulie motrice de petit diamètre, car la friction du câble, en raison de son passage sur deux poulies, est importante et l'entraînement est ainsi assuré sans glissement. L'enroulement du mou évite toute perte de friction et diminue ainsi la puissance nécessaire à l'entraînement du câble, ce qui contribue à la légèreté et au faible encombrement de la machine.

On constate en outre une usure uniforme du câble ou du fil abrasif sur toute sa longueur. La présence d'un seul point de raboutage limite au minimum le risque de rupture du câble ou fil dû à la fatigue.

Le dessin annexé représente, à titre d'exemple, une forme d'exécution de l'invention.

La figure 1 est une vue en perspective de la machine en utilisation horizontale.

Les figures 2 à 5 illustrent schématiquement quatre phases successives de travail de la machine.

La machine représentée à la figure 1 comprend un bâti rigide allongé 1 en aluminium muni d'une plaque de base et d'appui 2 perpendiculaire à l'axe du bâti. Ce bâti porte un chariot 3 pouvant se déplacer dans deux glissières 4 et 5 du bâti. Ces glissières, présentant un profil en U, pourraient également servir de voies de roulement à un chariot 3 muni de galets. Dans tous les cas le chariot est retenu dans toutes les directions transversales au bâti, de telle sorte que le bâti peut être utilisé dans n'importe quelle position. Au chariot 3 sont attachées les extrémités d'une chaîne 6, dont un seul brin est visible à la figure 1, chaîne entraînée par un moteur 7 fixé sur la plaque de base 2 et passant sur un renvoi 8 monté à l'autre extrémité du bâti. Le chariot 3 porte une poulie motrice 9 munie de plusieurs gorges et entraînée par un moteur 10 hydraulique ou électrique. Sur le chariot 3 est en outre montée une poulie folle à gorges 11 entre la poulie motrice 9 et la plaque de base 2. Au lieu d'une seule poulie à gorges il est bien entendu possible d'utiliser plusieurs poulies à une seule gorge, ceci aussi bien pour la poulie 9 que pour la poulie 11. Autour des poulies 9 et 11 s'enroule un câble abrasif 12, par exemple un câble diamanté.

Pour entraîner le chariot 3 il serait bien entendu possible d'utiliser d'autres moyens tels qu'une crémaillère ou un vérin.

Le fonctionnement et l'utilisation de la machine seront maintenant décrits à l'aide des figures 2 à 5. On désire découper une section 13 d'un mur en béton. La mise en place de la machine consiste à appliquer sa plaque de base 2 contre le mur et à ancrer cette plaque par chevilles expansives en utilisant les trous 14 prévus dans celle-ci à cet effet. La figure 2 peut être aussi bien une vue en plan qu'une vue en élévation. On perce dans le mur à découper des trous 15 et 16 à travers lesquels on introduit le câble 12 tout d'abord ouvert. On relie ensuite les extrémités du câble 12 de manière à former une boucle fermée que l'on fait passer une fois autour des poulies 9 et 11 du chariot 3. Si la section 13 à découper est plus petite on enroulera le câble 12 encore une fois autour des poulies 9 et 11. Le câble 12 est tendu au moyen de la chaîne d'entraînement 6 du chariot. On enclenche le moteur 10, ce qui a pour effet d'entraîner le câble 12 en circulation et d'entamer la section 13 à découper. Le câble 12 est maintenu tendu en faisant simultanément avancer le chariot 3 vers l'extrémité du bâti 1, dans le sens de la flèche, au moyen du moteur 7. Lorsque le chariot 3 est parvenu à l'extrémité du bâti 1 (figure 3) le moteur 10 est stoppé et le chariot (3) est ramené vers la plaque de base 2. Le mou de câble 12a est enroulé autour des poulies 9 et 11 de manière à former une boucle extérieure tendue (figure 4). On répète ensuite les opérations selon la figure 2 pour découper le reste de la section 13 (figure 5).

La machine décrite ci-dessus est bien entendu susceptible de nombreuses variantes d'exécution dont quelques unes seulement ont été citées à titre d'exemple au cours de la description, l'étendu de la protection étant déterminée par la teneur des revendications.

## Revendications

1. Machine de coupe de matériaux de construction au moyen d'un câble ou fil abrasif (12) formant une boucle fermée entraînée en circulation et en traction par le déplacement d'une poulie motrice (9) autour de laquelle circule le câble ou le fil abrasif (12) et qui est montée sur un chariot (3) mobile se déplaçant le long d'un bâti allongé (1) par l'intermédiaire d'un dispositif d'entraînement linéaire (6, 7), caractérisée en ce que l'axe de rotation de la poulie motrice (9), pourvue de plusieurs gorges, est perpendiculaire audit bâti (1), qu'une extrémité du bâti (1) est destinée à être fixée sur le matériau à découper, que sur le chariot (3) est montée une poulie folle à gorges (11) à côté de la poulie motrice (9) pour l'enroulement à volonté une ou plusieurs fois du câble ou du fil abrasif (12), les deux poulies (9 et 11) étant dans le plan de coupe du matériau, la machine étant agencée de telle sorte que la longueur de la boucle de câble ou de fil (12) formée entre le chariot (3) et le matériau à couper soit modifiée par le nombre de tours d'enroulement du câble ou du fil (12) autour desdites poulies (9 et 11).

## Claims

1. Machine for cutting construction material by means of an abrasive cable or wire (12) forming a closed loop driven in circulation and traction by the displacement of a driving pulley (9) about which circulates the abrasive cable or wire (12) and which pulley is mounted on a movable carriage (3) displacable along an elongate frame (1) by means of a linear driving device (6,7), characterized in that the rotation axis of the driving pulley (9), provided with a variety of grooves, is perpendicular to said frame (1), in that one extremity of the frame (1) is intented to be secured to the material to be cut, in that on the carriage (3) is mounted a grooved loose pulley (11) next to the driving pulley (9) for winding as desired once or more times the abrasive cable or wire (12), both pulleys (9 and 11) being in the material cutting plane, the machine being so arranged that the length of the loop of cable or wire (12) formed betweeen the carriage and the material to be cut may be modified by the number of winding turns of cable or wire (12) around said pulleys (9 and 11).

## Patentansprüche

1. Schneidmaschine zum Schneiden von Baumaterialien mittels eines eine geschlossene Schleife bildenden, schleifend wirkenden Seils oder Drahts (12), wobei die Schleife durch eine Antriebsscheibe (9) in Umlauf versetzt und durch Verschiebung dieser Antriebsscheibe (9) gezogen wird, um welche das schleifend wirkende Seil oder der schleifend wirkende Draht (12) verläuft und welche auf einem beweglichen Schlitten (3) montiert ist, der sich längs eines langgestreckten Gestells (1) mit Hilfe einer linearen Antriebsvorrichtung (6, 7) verschiebt, dadurch gekennzeichnet, dass die Drehachse der Antriebsscheibe (9), die mit mehreren Rillen versehen ist, senkrecht zum erwähnten Gestell (1) orientiert ist, dass ein Ende des Gestells (1) dazu bestimmt ist, an dem zu schneidenden Material befestigt zu werden, dass auf dem Schlitten (3) eine mit Rillen versehenen Losscheibe (11) seitlich der Antriebsscheibe (9) montiert ist, damit nach Wunsch das schleifend wirkende Seil oder der schleifend wirkende Draht (12) ein oder mehrere Male aufgerollt werden kann, wobei die beiden Scheiben (9 und 11) sich in der Schnittebene des Materials befinden, und dass die Maschine derart eingerichtet ist, dass die Länge der Schleife des Seils oder des Drahts (12), die zwischen dem Schlitten (3) und dem zu schneidenden Material gebildet ist, durch die Anzahl der Umwicklungen, mit denen das Seil oder der Draht (12) die erwähnten Scheiben (9 und 11) umschlingt, verändert wird.
